# EUROPÄISCHE PATENTSCHRIFT

(11) **EP 0 282 718 B1**
(45) Veröffentlichungstag und Bekanntmachung des Hinweises auf die Patenterteilung: **06.12.1989**
(21) Anmeldenummer: 88101543.2
(22) Anmeldetag: 03.02.1988
(51) Int. Cl.: E04D 1/04

(54) **Dachfalzziegel**
Interlocking roofing tile
Tuile à emboîtement

(30) Priorität: 13.03.1987 DE 3708274
(43) Veröffentlichungstag der Anmeldung: 21.09.1988
(73) Patentinhaber: Pehl, Martin, 86316 Friedberg (DE)
(72) Erfinder: Pehl, Martin, 86316 Friedberg (DE)
(74) Vertreter: Lehn, Werner, Dipl.-Ing.

(56) Entgegenhaltungen:
- CH-A- 603 965
- DE-A- 3 334 926
- FR-A- 321 794
- FR-A- 408 706
- FR-A- 895 896
- FR-A- 1 085 102
- FR-A- 2 567 178
- GB-A- 447 937

## Beschreibung

Die Erfindung bezieht sich auf einen Dachfalzziegel mit einfacher Seitenverfalzung mit einer äußeren und einer inneren Seitenfalzrippe, Ziegelmittelfeld, wenigstens einem Deckwulst und einfacher Kopfverfalzung mit einer äußeren und einer über Ziegelmittelfeld und Deckwulst durchlaufenden inneren Kopffalzrippe.

Ein derartiger bekannter Dachfalzziegel ermöglicht weder eine nennenswerte Längsverschiebung noch eine optimale Abdichtung im Bereich der Kopfverfalzung und Seitenverfalzung.

Durch die DE-A-16 59 290 ist ein Dachfalzziegel mit einfacher Seiten- und Kopfverfalzung ohne Längsverschiebemöglichkeit bekannt geworden. Bei diesem Dachfalzziegel ist auch eine horizontale Trennfuge zwischen überdeckender Deckwulstflanke und innerer Seitenfalzrippe vorgesehen, und die beiden Deckfalzrippen und beiden Seitenfalzrippen greifen ineinander ein.

Der Erfindung liegt die Aufgabe zugrunde, einen Dachfalzziegel der eingangs beschriebenen Art zu schaffen, der bei möglichst geringer Längsüberdeckung eine möglichst große Längsverschiebemöglichkeit bei gleichzeitig optimaler Abdichtung auch im Vierziegeleck ergibt.

Diese Aufgabe wird erfindungsgemäß dadurch gelöst,
daß eine äußere Fußfalzrippe auf Ziegelmittelfeld und im wesentlichen Deckwulst des überdeckten Ziegels aufliegend und die äußere Kopffalzrippe bis mit geringem Spiel an die Unterfläche des überdeckenden Ziegels herangeführt ausgebildet ist, daß die Höhen der inneren Kopffalzrippe und einer inneren Fußfalzrippe etwa gleich und um ein geringes Spiel kleiner als die halbe Höhe der äußeren Fußfalzrippe sind,
und daß in der Kopfverfalzung im Vierziegeleck ein von Rippen umschlossenes, nur zur Kopffalznut und damit zum Ziegelmittelfeld offenes Überschiebeplateau vorgesehen ist.

Ein derartiger Dachfalzziegel weist eine Längsverschiebemöglichkeit auf, die nicht durch die innere Kopffalzrippe und die innere Fußfalzrippe eingeschränkt ist, da sich diese beiden Falzrippen überschieben lassen. Gleichzeitig ist sichergestellt, daß die innere Kopffalzrippe in jeder Verschiebeposition immer in die durch die Oberkanten der äußeren und der inneren Kopffalzrippe verlaufende Ebene eintaucht und damit eine echte Labyrinthdichtung ergibt. Es wird damit eine hohe Dichtigkeit gegen Schlagregen und Treibschnee bei gleichzeitig kleinstmöglicher Überdeckung im Kopfbereich des Ziegels erreicht.

Der erfindungsgemäße Dachfalzziegel weist eine Vierfachüberdeckung im Vierziegeleck auf. Durch die erfindungsgemäße Ausbildung des Überschiebeplateaus im Vierziegeleck ist gewährleistet, daß unabhängig von der Verschiebeposition keine Lücke im Vierziegeleck auftritt und somit auch hier eine optimale Abdichtung erreicht ist. Die Entwässerung des Überschiebeplateaus erfolgt auf das Ziegelmittelfeld.

Vorteilhaft ist der Deckwulst im seitlichen Überdeckungsbereich und ein Mittelwulst in der Mitte des Ziegelmittelfeldes vorgesehen.

Bei einer zweckmäßigen Ausführungsform des erfindungsgemäßen Dachfalzziegels ist zwischen der äußeren und der inneren Kopffalzrippe eine mittlere Kopffalzrippe gleicher Höhe wie die innere Kopffalzrippe und zwischen der äußeren und der inneren Fußfalzrippe eine mittlere Fußfalzrippe gleicher Höhe wie die innere Fußfalzrippe vorgesehen. Hierdurch wird die Abdichtung im Kopffalzbereich des Ziegels zusätzlich verbessert.

Vorteilhaft weist die innere Kopffalzrippe wenigstens einen Entwässerungsdurchbruch zum Ziegelmittelfeld hin und die mittlere Kopffalzrippe wenigstens einen, zu dem Entwässerungsdurchbruch der inneren Kopffalzrippe seitlich versetzten Entwässerungsdurchbruch zum Ziegelmittelfeld hin auf. Hiermit wird im Kopffalzbereich eine zusätzliche Labyrinthdichtung in seitlicher Richtung erreicht.

Zweckmäßig ist die Nut zwischen der äußeren und der mittleren Kopffalzrippe durch eine Längsrippe zum Überschiebeplateau hin abgeschlossen. Die Entwässerung des Überschiebeplateaus erfolgt damit auf kürzestem Wege zum Ziegelmittelfeld hin.

Gemäß einer Weiterbildung des erfindungsgemäßen Dachfalzziegels ist die überdeckende Deckwulstflanke derart ausgebildet, daß sie mit der Oberseitenfläche der inneren Seitenfalzrippe des überdeckten Ziegels eine horizontale Trennfuge bildet. Dies ermöglicht eine minimale Querüberdeckung bei gleichzeitiger optimaler Abdichtung im Seitenfalzbereich. Verschmutzung, Vermoosung und Überflutung der Seitenfalznut werden durch die gegenüber dem Ziegelmittelfeld angehobene horizontale Trennfuge vermieden.

Vorteilhaft verläuft die innere Seitenfalzrippe geradlinig in voller Höhe bis zum Ziegelfuß und weist am Ziegelfuß einen seitlichen Rippenansatz zur Bildung eines schräg nach außen geneigten Trennfugenteils mit dem überdeckenden Deckwulst auf.

Die äußere Seitenfalzrippe verläuft zweckmäßig geradlinig in voller Höhe bis zu einem um mehr als den maximalen Längsverschiebeweg vom Ziegelfuß entfernten Punkt und endet dort.

In der Überdeckung greift eine äußere Deckfalzrippe in die von den Seitenfalzrippen gebildete Seitenfalznut ein, während eine innere Deckfalzrippe die äußere Seitenfalzrippe seitlich übergreift. Die Entwässerung der Seitenfalznut erfolgt direkt auf das Überschiebeplateau.

Weiter sind vorteilhaft anschließend an den Kopffalzbereich auf dem Ziegelmittelfeld an der inneren Seitenfalzrippe und an dem Deckwulst je eine Verschlußnase mit einer Längserstreckung entsprechend dem maximalen Längsverschiebeweg und in der äußeren Fußfalzrippe entsprechende Aussparungen vorgesehen. Infolge der Aussparungen in der äußeren Fußfalzrippe können bei der Herstellung des Dachfalzziegels Einheitsrähmchen verwendet werden, während die Verschlußnasen dieser Aussparungen in der Eindeckung dichtend und optisch vorteilhaft abdecken.

Gemäß einer Weiterbildung des erfindungsgmä- ßen Dachfalzziegels sind im Fußbereich auf der Ziegelunterseite zwei Längsstegteile vorgesehen, die eine Höhe bis zum Ziegelmittelfeld des überdeckten Ziegels aufweisen und in den Entwässerungsdurchbrüchen der inneren Kopffalzrippe zu liegen kommen. Diese Längsstegteile ergeben eine weitere Abdichtung im Bereich der Entwässerungsdurchbrüche im Kopffalzbereich.

Zusätzlich können im Kopfbereich auf der Ziegelunterseite gegenüber der wenigstens äußeren Kopffalznut zwei Einhängenasen vorgesehen sein, die eine Höhe bis zum mit dem Ziegelmittelfeld flächenebenengleichen Grund der Kopffalznut des überstapelten Ziegels aufweisen.

Hiermit ergibt sich eine Stapelmöglichkeit des erfindungsgemäßen Dachfalzziegels, die zu einer Höhe der Ziegel in der Stapelung übereinander gleich der Höhe der Ziegel übereinander in der Eindeckung führt. Die Stapelauflage erfolgt ausschließlich auf dem Ziegelmittelfeld bzw. dem mit diesem flächenebenengleichen Grund der Kopffalznut. Die Längsverschiebemöglichkeit des Ziegels wird weder durch die der Stapelung dienenden Längsstegteile noch durch die Einhängenasen behindert. Weiter greifen die Einhängenasen in der Stapelung in die Kopffalznut derart verriegelnd ein, daß die gestapelten Ziegelpakete einwandfrei und abrutschsicher in sich verriegelt sind, so daß ein Ziegelpaket bedenkenlos auf dem Dach abgelegt werden kann, ohne daß einer oder mehrere Ziegel abgleiten können.

Die Erfindung ist im folgenden an Ausführungsbeispielen und anhand der Zeichnungen näher erläutert.

In den Zeichnungen zeigen
Fig. 1 eine Draufsicht auf ein bevorzugtes Ausführungsbeispiel des erfindungsgemäßen Dachfalzziegels,
Fig. 2 eine Unteransicht des Dachfalzziegels nach Fig. 1,
Fig. 3 eine Schnittansicht der Kopfverfalzung des Dachfalzziegels nach Fig. 2 zwischen den Deck- und Mittelwulst,
Fig. 4 eine Schnittanasicht wie in Fig. 3, jedoch ohne mittlere Kopf- und Fußfalzrippe,
Fig. 5 eine Schnittansicht der Seitenverfalzung des Dachfalzziegels nach Fig. 1 auf halber Ziegelhöhe, und
Fig. 6 gestapelte Dachfalzziegel nach Fig. 1 schematisch in Ziegelfußansicht.

Der in den Fig. 1 und 2 dargestellte Dachfalzziegel weist ein Ziegelmittelfeld 1, eine einfache Seitenverfalzung 2 und eine einfache Kopfverfalzung 3 auf. Unter einfacher Verfalzung ist jeweils eine solche Verfalzung zu verstehen, bei der in eine durch zwei Rippen auf der Ziegeloberseite begrenzte Falznut wenigstens eine Falzrippe auf der Unterseite des Ziegels derart eingreift, daß sie in durch die Oberkanten der Rippen auf der Oberseite des Ziegels verlaufende Ebene eintaucht und damit eine echte Labyrinthdichtung ergibt.

Der in den Fig. 1 und 2 dargestellte Dachfalzziegel weist weiter einen Mittelwulst 4 in der Mitte des Ziegelmittelfeldes 1 sowie einen Deckwulst 5 mit Deckwulstflanke 6 auf. Am Ziegelkopf ist eine äußere Kopffalzrippe 7, eine innere Kopffalzrippe 8 und eine mittlere Kopffalzrippe 9 vorgesehen. Die innere Kopffalzrippe 8 ist durchlaufend über das Ziegelmittelfeld 1, den Mittelwulst 4 und den Deckwulst 5 ausgebildet. In der Kopfverfalzung 3 ist im Vierziegeleck ein Überschiebeplateau 10 vorgesehen, das von Rippen 11 derart umschlossen ist, daß es nur zur Kopffalznut und damit zum Ziegelmittelfeld 1 offen ist. Die Nut zwischen der äußeren Kopffalzrippe 7 und der mittleren Kopffalzrippe 9 ist zum Überschiebeplateau 10 hin durch eine Längsrippe 12 abgeschlossen.

Die innere Kopffalzrippe 8 weist zwei zum Ziegelmittelfeld 1 offene Entwässerungsdurchbrüche 13 und die mittlere Kopffalzrippe 9 zwei Entwässerungsdurchbrüche 14 zum Ziegelmittelfeld 1 auf. Die Entwässerungsdurchbrüche 13 und 14 sind jeweils seitlich zueinander versetzt, so daß in der Kopffalznut eine Labyrinthdichtung in seitlicher Richtung entsteht.

Eine äußere Seitenfalzrippe 15 und eine innere Seitenfalzrippe 16 bilden eine Seitenfalznut 18. Die innere Seitenfalzrippe 16 verläuft geradlinig in voller Höhe bis zum Ziegelfuß und weist am Ziegelfuß einen seitlichen Rippenansatz 17 auf. Der seitliche Rippenansatz 17 ist derart ausgebildet, daß er mit dem überdeckenden Deckwulst 5 in der Dacheindeckung ein schräg nach außen geneigtes Trennfugenteil bildet. Die äußere Seitenfalzrippe 15 verläuft geradlinig in voller Höhe bis zu einem um näher als den maximalen Längsverschiebeweg vom Ziegelfuß entfernten Punkt und endet dort.

Anschließend an den Kopffalzbereich sind auf dem Ziegelmittelfeld 1 an der inneren Seitenfalzrippe 16 und an dem Deckwulst 5 je eine Verschlußnase 19 mit einer Längserstreckung entsprechend dem maximalen Längsverschiebeweg vorgesehen.

Wie Fig. 2 zeigt, sind auf der Unterseite des Dachfalzziegels eine äußere Fußfalzrippe 21, eine innere Fußfalzrippe 22 und eine mittlere Fußfalzrippe 23 vorgesehen. In der äußeren Fußfalzrippe 21 sind darüber hinaus zwei Aussparungen 20 vorgesehen, in denen die Verschlußnasen 19 in der Überdeckung zu liegen kommen und die Kopffalznut ergänzend abdichten.

Weiter sind auf der Ziegelunterseite eine äußere Deckfalzrippe 24 und eine innere Deckfalzrippe 25 vorgesehen.

Die äußere Fußfalzrippe 21 ist derart ausgebildet, daß sie in der Überdeckung auf dem Ziegelmittelfeld 1 und im wesentlichen auf dem Mittelwulst 4 und dem Deckwulst 5 des überdeckten Ziegels aufliegt, während die äußere Kopffalzrippe 7 bis mit geringem Spiel an die Unterfläche des überdeckenden Ziegels herangeführt ausgebildet ist. Die Höhen der inneren Kopffalzrippe 8 und der inneren Fußfalzrippe 22 sind etwa gleich und um ein geringes Spiel kleiner als die halbe Höhe der äußeren Fußfalzrippe 21. Die mittlere Kopffalzrippe 9 hat eine Höhe gleich der der inneren Kopffalzrippe 8, und die mittlere Fußfalzrippe 23 hat eine Höhe gleich der der inneren Fußfalzrippe 22. Hierdurch ist eine Längsverschiebebewegung der einander überdeckenden Dachfalzziegel nicht behindert.

Die überdeckende Deckwulstflanke 6 ist derart ausgebildet, daß sie mit der Oberseitenfläche der inneren Seitenfalzrippe 16 des überdeckten Ziegels eine horizontale Trennfuge bildet. Dies ist in Fig. 5 deutlich zu erkennen.

Im Fußbereich auf der Ziegelunterseite sind weiter zwei Längsstegteile 26 vorgesehen, die eine Höhe bis zum Ziegelmittelfeld 1 des überdeckten Ziegels aufweisen und in den Entwässerungsdurchbrüchen 13 der inneren Kopffalzrippe 8 zu liegen kommen. Hierdurch ergibt sich eine zusätzliche Labyrinthdichtung im Bereich der Kopffalzrippe 8.

Schließlich sind im Kopfbereich auf der Ziegelunterseite gegenüber der äußeren Kopffalznut zwei Einhängenasen 27 vorgesehen, die eine Höhe bis zum mit dem Ziegelmittelfeld 1 flächenebenengleichen Grund der Kopffalznut des überstapelten Ziegels aufweisen. Mit Hilfe nur der Längsstegteile 26 und der Einhängenasen 27 läßt sich eine Stapelung erreichen, in der die Ziegel die gleiche Höhe zueinander aufweisen wie in der Eindeckung. Weiter sind gestapelte Ziegelpakete durch den Eingriff der Einhängenasen 27 in die äußere Kopffalznut einwandfrei und abrutschsicher in sich verriegelt.

In Fig. 3 ist die Kopfverfalzung des in den Fig. 1 und 2 dargestellten Dachfalzziegels schematisch dargestellt. Es ist deutlich zu erkennen, daß innere Kopffalzrippe 8 und mittlere Kopffalzrippe 9 sowie innere Fußfalzrippe 22 und mittlere Fußfalzrippe 23 einander bei einer Längsverschiebung des Dachfalzziegels nicht behindern.

Fig. 4 zeigt eine entsprechende Ausführung der Kopfverfalzung ohne mittlere Kopffalzrippe 9 und mittlere Fußfalzrippe 23.

In Fig. 5 ist die Seitenverfalzung eines Dachfalzziegels nach den Fig. 1 und 2 dargestellt. Die horizontale Trennfuge zwischen der überdeckenden Deckwulstflanke 6 und der Oberseitenfläche der inneren Seitenfalzrippe 16 ist deutlich zu erkennen.

In Fig. 5 ist auch zu erkennen, daß die äußere Deckfalzrippe 24 in die von der äußeren Seitenfalzrippe 15 und der inneren Seitenfalzrippe 16 gebildete Seitenfalznut 18 eingreift, während die innere Deckfalzrippe 25 die äußere Seitenfalzrippe 15 seitlich übergreift.

In Fig. 6 sind gestapelte Dachfalzziegel nach Fig. 1 schematisch in Ziegelfußansicht dargestellt. Hier ist zum einen deutlich zu erkennen, daß die Höhe der Ziegel in der Stapelung übereinander gleich der Höhe der Ziegel übereinander in der Eindeckung ist. Weiter läßt sich in Fig. 6 der seitliche Rippenansatz 17 und der von diesem zusammen mit dem überdeckenden Deckwulst 5 gebildete, schräg nach außen geneigte Trennfugenteil deutlich erkennen.

## Patentansprüche

1. Dachfalzziegel mit einfacher Seitenverfalzung (2) mit einer äußeren (15) und einer inneren (16) Seitenfalzrippe, Ziegelmittelfeld (1), wenigstens einem Deckwulst (5) und einfacher Kopfverfalzung (3) mit einer äußeren (7) und einer über Ziegelmittelfeld (1) und Deckwulst (5) durchlaufenden inneren (8) Kopffalzrippe,
dadurch gekennzeichnet,
daß eine äußere Fußfalzrippe (21) auf Ziegelmittelfeld (1) und im wesentlichen Deckwulst (5) des überdeckten Ziegels aufliegend und die äußere Kopffalzrippe (7) bis mit geringem Spiel an die Unterfläche des überdeckenden Ziegels herangeführt ausgebildet ist,
daß die Höhen der inneren Kopffalzrippe (8) und einer inneren Fußfalzrippe (22) etwa gleich und um ein geringes Spiel kleiner als die halbe Höhe der äußeren Fußfalzrippe (21) sind,
und daß in der Kopfverfalzung (3) im Vierziegeleck ein von Rippen (11) umschlossenes, nur zur Kopffalznut und damit zum Ziegelmittelfeld (1) offenes Überschiebeplateau (10) vorgesehen ist.

2. Dachfalzziegel nach Anspruch 1,
dadurch gekennzeichnet, daß der Deckwulst (5) im seitlichen Überdeckungsbereich und ein Mittelwulst (4) in der Mitte des Ziegelmittelfeldes (1) vorgesehen ist.

3. Dachfalzziegel nach Anspruch 1,
dadurch gekennzeichnet, daß zwischen der äußeren (7) und der inneren (8) Kopffalzrippe eine mittlere Kopffalzrippe (9) gleicher Höhe wie die innere Kopffalzrippe (8) und zwischen der äußeren (21) und der inneren (22) Fußfalzrippe eine mittlere Fußfalzrippe (23) gleicher Höhe wie die innere Fußfalzrippe (22) vorgesehen ist.

4. Dachfalzziegel nach Anspruch 3,
dadurch gekennzeichnet, daß die innere Kopffalzrippe (8) wenigstens einen Entwässerungsdurchbruch (13) zum Ziegelmittelfeld (1) hin und die mittlere Kopffalzrippe (9) wenigstens einen, zu dem Entwässerungsdurchbruch (13) der inneren Kopffalzrippe (9) seitlich versetzten Entwässerungsdurchbruch (14) zum Ziegelmittelfeld (1) hin aufweist.

5. Dachfalzziegel nach Anspruch 3 oder 4,
dadurch gekennzeichnet, daß die Nut zwischen der äußeren (7) und der mittleren (9) Kopffalzrippe durch eine Längsrippe (12) zum Überschiebeplateau (10) hin abgeschlossen ist.

6. Dachfalzziegel nach einem der Ansprüche 1 bis 5,
dadurch gekennzeichnet, daß die überdeckende Deckwulstflanke (6) derart ausgebildet ist, daß sie mit der Oberseitenfläche der inneren Seitenfalzrippe (16) des überdeckten Ziegels eine horizontale Trennfuge bildet.

7. Dachfalzziegel nach Anspruch 6,
dadurch gekennzeichnet, daß die innere Seitenfalzrippe (16) geradlinig in voller Höhe bis zum Ziegelfuß verläuft und daß sie am Ziegelfuß einen seitlichen Rippenansatz (17) zur Bildung eines schräg nach außen geneigten Trennfugenteils mit dem überdeckenden Deckwulst (5) aufweist.

8. Dachfalzziegel nach einem der Ansprüche 1 bis 7,
dadurch gekennzeichnet, daß die äußere Seitenfalzrippe (15) geradlinig in voller Höhe bis zu einem um mehr als den maximalen Längsverschiebeweg vom Ziegelfuß entfernten Punkt verläuft und dort endet.

9. Dachfalzziegel nach einem der Ansprüche 1 bis 8,
dadurch gekennzeichnet, daß eine äußere Deckfalzrippe (24) in die von den Seitenfalzrippen (15, 16) gebildete Seitenfalznut (18) eingreift, und daß eine innere Deckfalzrippe (25) die äußere Seitenfalzrippe (15) seitlich übergreift.

10. Dachfalzziegel nach enem der Ansprüche 1 bis 9,
dadurch gekennzeichnet, daß anschließend an den Kopffalzbereich auf dem Ziegelmittelfeld (1) an der inneren Seitenfalzrippe (16) und an dem Deckwulst (5) je eine Verschlußnase (19) mit einer Längserstreckung entsprechend dem maximalen Längsverschiebeweg und in der äußeren Fußfalzrippe (21) entsprechende Aussparungen (20) vorgesehen sind.

11. Dachfalzziegel nach einem der Ansprüche 1 bis 10,
dadurch gekennzeichnet, daß im Fußbereich auf der Ziegelunterseite zwei Längsstegteile (26) vorgesehen sind, die eine Höhe bis zum Ziegelmittelfeld (1) des überdeckten Ziegels aufweisen und in Entwässerungsdurchbrüchen (13) der inneren Kopffalzrippe (8) zu liegen kommen.

12. Dachfalzziegel nach Anspruch 11,
dadurch gekennzeichnet, daß im Kopfbereich auf der Ziegelunterseite gegenüber der wenigstens äußeren Kopffalznut zwei Einhängenasen (27) vorgesehen sind, die eine Höhe bis zum mit dem Ziegelmittelfeld (1) flächenebenengleichen Grund der Kopffalznut des überstapelten Ziegels aufweisen.

## Claims

1. Grooved roof tile with a plain side groove (2) with outer (15) and inner (16) side nibs, a central tile area (1), at least one covering bead (5) and a plain top groove (3) with an outer top nib (7) and an inner top nib (8) extending over the central tile area (1) and a covering bead (5), characterised in that an outer bottom nib (21) rests on the central tile area (1) and essentially the covering bead (5) of the overlapped tile, and the outer top nib (7) extends except for a slight clearance up to the lower surface of the overlapping tile, the heights of the inner top nib (8) and an inner bottom nib (22) are approximately equal and smaller by a slight clearance than half the height of the outer bottom nib (21), and in the top groove (3) at the four-tile corner is provided a slide-over platform (10) which is enclosed by nibs (11) and opens only towards the top groove and hence the central tile area (1).

2. Grooved roof tile according to claim 1, characterised in that the covering bead (5) is provided in the side overlap zone, and a central bead (4) in the centre of the central tile area (1).

3. Grooved roof tile according to claim 1, characterised in that between the outer (7) and inner (8) top nibs is provided a central top nib (9) of the same height as the inner top nib (8), and between the outer (21) and inner (22) bottom nibs is provided a central bottom nib (23) of the same height as the inner bottom nib (22).

4. Grooved roof tile according to claim 3, characterised in that the inner top nib (8) comprises at least one drainage opening (13) into the central tile area (1), and the central top nib (9) comprises at least one drainage opening (14) into the central tile area (1), which is laterally offset from the drainage opening (13) of the inner top nib (9).

5. Grooved roof tile according to claim 3 or 4, characterised in that the groove between the outer (7) and central (9) top nibs is sealed off from the slide-over platform (10) by a longitudinal nib (12).

6. Grooved roof tile according to any of claims 1 to 5, characterised in that the overlapping flank (6) of the covering bead (5) is designed in such a way that with the upper surface of the inner side nib (16) of the overlapped tile it forms a horizontal parting line.

7. Grooved roof tile according to claim 6, characterised in that the inner side nib (16) extends rectilinearly at full height as far as the bottom of the tile and it comprises at the bottom of the tile a lateral nib extension (17) for forming an outwardly sloping parting line portion with the overlapping covering bead (5).

8. Grooved roof tile according to any of claims 1 to 7, characterised in that the outer side nib (15) extends rectilinearly at full height as far as a point which is more than the maximum path of longitudinal displacement away from the bottom of the tile, and ends there.

9. Grooved roof tile according to any of claims 1 to 8, characterised in that an outer covering nib (24) engages in the side groove (18) formed by the side nibs (15, 16), and an inner covering nib (25) laterally overlaps the outer side nib (15).

10. Grooved roof tile according to any of claims 1 to 9, characterised in that adjoining the top groove zone on the central tile area (1), at each of the inner side nib (16) and covering bead (5) is provided a sealing projection (19) with a length corresponding to the maximum path of longitudinal displacement, and in the outer bottom nib (21) are provided corresponding recesses (20).

11. Grooved roof tile according to any of claims 1 to 10, characterised in that in the bottom region on the underside of the tile are provided two longitudinal web portions (26) which have a height up to the central tile area (1) of the overlapped tile and come to lie in drainage openings (13) of the inner top nib (8).

12. Grooved roof tile according to claim 11, characterised in that in the top region on the underside of the tile opposite at least the outer top groove are provided two nesting projections (27) which have a height extending as far as the bottom of the top groove of the tile underneath in a stack, which groove bottom is in the same plane as the central tile area (1).

## Revendications

1. Tuile à onglets pour toitures qui comporte un système simple (2) d'assemblage latéral à onglets comprenant une nervure extérieure (15) et une nervure intérieure (16) disposées latéralement, une zone médiane (1) de la tuile, au moins un bourrelet couvrant (5) et, dans la zone de la tête, un système simple (3) d'assemblage à onglets comprenant une nervure extérieure (7) et une nervure intérieure (8) passant au-dessus de la zone médiane (1) de la tuile et du bourrelet couvrant (5), caractérisée; en ce que la tuile comporte, dans la zone de son pied, une nervure extérieure (21) qui prend appui sur la zone médiane (1) de la tuile et essentiellement sur le bourrelet couvrant (5) de la tuile recouverte et que la nervure extérieure (7) de la zone de la tête se prolonge avec un faible jeu jusqu'à la surface inférieure de la tuile qui recouvre l'autre; en ce que la hauteur de la rainure intérieure (8) de la zone de la tête et celle d'une nervure intérieure (22) de la zone du pied sont à peu près égales et ne sont inférieures que de la valeur d'un faible jeu à la moitié de la hauteur de la nervure extérieure (21) de la zone du pied et en ce que le système d'assemblage à onglets (3) de la zone de la tête comporte, dans la zone de jonction de quatre tuiles, une zone d'appui du plateau (10) entourée de nervures (11) qui ne s'ouvre que vers la rainure de la zone de la tête et, par conséquent, vers la zone médiane (1) de la tuile.

2. Tuile à onglets pour toitures selon la revendication 1, caractérisée en ce que le bourrelet couvrant (5) est dans la zone de superposition latérale et en ce qu'un bourrelet médian (4) se trouve au milieu de la zone médiane (1) de la tuile.

3. Tuile à onglets pour toitures selon la revendication 1, caractérisée en ce qu'elle comporte, entre la nervure extérieure (7) et la nervure intérieure (8) de la zone de la tête, une nervure médiane (9) de la zone de la tête ayant la même hauteur que la nervure intérieure (8) de la zone de la tête et, entre la nervure extérieure (21) et la nervure intérieure (22) de la zone du pied, une nervure médiane (23) de la zone du pied ayant la même hauteur que la nervure intérieure (22) de la zone du pied.

4. Tuile à onglets pour toitures selon la revendication 3, caractérisée en ce que la nervure intérieure (8) de la zone de la tête comporte au moins un passage (13) pour l'évacuation de l'eau vers la zone médiane (1) de la tuile et en ce que la nervure médiane (9) de la zone de la tête comporte au moins un passage (14) pour l'évacuation de l'eau vers la zone médiane (1) de la tuile qui est décalé latéralement par rapport au passage (13) ménagé pour l'évacuation de l'eau dans la nervure intérieure (9) de la zone de la tête.

5. Tuile à onglets pour toitures selon l'une des revendications 3 ou 4, caractérisée en ce que la rainure comprise entre la nervure extérieure (7) et la nervure médiane (9) de la zone de la tête est séparée de la zone du plateau (10) par une nervure longitudinale (12).

6. Tuile à onglets pour toitures selon l'une des revendications 1 à 5, caractérisée en ce que le flanc (6) du bourrelet couvrant a une forme telle qu'avec la surface du côté supérieur de la nervure intérieure (16) de la zone latérale de la tuile qui recouvre l'autre elle forme un joint de séparation horizontal.

7. Tuile à onglets pour toitures selon la revendication 6, caractérisée en ce que la nervure intérieure (16) de la zone latérale se prolonge de manière rectiligne sur toute sa hauteur jusqu'au pied de la tuile et en ce qu'au niveau du pied elle comporte une extension de nervure latérale (17) qui, avec le bourrelet couvrant (5), forme une partie de joint de séparation orientée en oblique vers l'extérieur.

8. Tuile à onglets pour toitures selon l'une des revendications 1 à 7, caractérisée en ce que la nervure extérieure (15) de la zone latérale se prolonge de manière rectiligne sur toute sa hauteur jusqu'à un point éloigné du pied de la tuile d'une mesure légèrement supérieure au déplacement longitudinal maximal et s'arrête à ce point.

9. Tuile à onglets pour toitures selon l'une des revendications 1 à 9, caractérisée en ce qu'une nervure extérieure (24) s'engage dans la rainure (18) de la zone latérale formée par les nervures (15, 16) de la zone latérale et en ce qu'une rainure intérieure (25) recouvre latéralement la nervure extérieure (15) de la zone latérale.

10. Tuile à onglets pour toitures selon l'une des revendications 1 à 9, caractérisée en ce qu'elle comporte, à la suite de la zone de la tête sur la zone médiane (1) de la tuile à proximité de la rainure intérieure (16) de la zone latérale et du bourrelet couvrant (5) un bec de fermeture (19) dont l'extension dans le sens longitudinal correspond au trajet maximal de déplacement longitudinal et en ce que des évidements correspondants (20) sont ménagés dans la nervure extérieure (21) de la zone du pied.

11. Tuile à onglets pour toitures selon l'une des revendications 1 à 10, caractérisée en ce qu'elle comporte, dans la zone de son pied, sur son côté inférieur, deux parties allongées (26) qui ont une hauteur atteignant la zone médiane (1) de la tuile recouverte et prennent appui sur les passages (13) d'évacuation de l'eau de la rainure intérieur (8) de la zone de la tête.

12. Tuile à onglets pour toitures selon la revendication 11, caractérisée en ce qu'elle comporte, dans la zone de la tête, du côté inférieur de la tuile, en face au moins de la rainure extérieure de la zone de la tête, deux becs d'accrochage (27) dont la hauteur atteint le fond de la rainure de là zone de la tête de la tuile empilée au-dessus qui est dans le même plan que la zone médiane (1) de la tuile.
